# EUROPÄISCHE PATENTSCHRIFT

(11) **EP 0 054 949 B1**
(45) Veröffentlichungstag und Bekanntmachung des Hinweises auf die Patenterteilung: **12.06.1985**
(21) Anmeldenummer: 81110651.7
(22) Anmeldetag: 21.12.1981
(51) Int. Cl.: A63B 71/14

(54) **Hand- und Unterarmschutz zum Abfangen von Stössen bei Kampfsportarten**
Hand and forearm protector to break blows for fighting sports
Dispositif protecteur de main et d'avant bras amortisseur de coups pour sports de combat

(30) Priorität: 22.12.1980 DE 3048467
(43) Veröffentlichungstag der Anmeldung: 30.06.1982
(73) Patentinhaber: Brückner, Georg F., D-1000 Berlin 31 (DE)
(72) Erfinder: Brückner, Georg F., D-1000 Berlin 31 (DE)
(74) Vertreter: Michelis, Theodor

## Beschreibung

Die Erfindung betrifft einen Hand- und Unterarmschutz zum Abfangen von Stössen bei Kampfsportarten, insbesondere bei Kontakt-Karate, welcher Schutz mindestens den Unterarmbereich allseitig umhüllt und Polyurethanschaum aufweist.

Bei diesen Kampfsportarten dienen als Angriffs- und Verteidigungsmittel im wesentlichen Schläge mit der Faust und dem Unterarm sowie Stösse mit dem Fuss und der Ferse, die erhebliche Wucht aufweisen können. Um dabei direkte Körpertreffer zu vermeiden, ist es für den Gegner wichtig, dass er diese Schläge und Stösse vorher abwehrt, wozu sich am besten die Hand, die Faust und der Unterarm eignen.

Zum Schutz dieser Bereiche ist aus der DE-A-2 460 582 eine Schutzvorrichtung für Arm und Hand bekannt, die aus einer dem Unterarm und der Hand angepassten starren Hülle aus Plastik sowie einem weichen innenliegenden Material aus Polyurethanschaumstoff besteht, die über Hand und Unterarm geschoben und mittels einer Verschnürung befestigt wird. Diese Vorrichtung dient jedoch im wesentlichen als aktiver Schutz für den Schläger selbst, insbesondere für Sportarten wie Football und nicht so sehr zum passiven Abfangen von Schlägen beim Kontakt-Karate.

Der vorliegenden Erfindung liegt demgegenüber die Aufgabe zugrunde, ein Trainingsgerät zum passiven Abfangen von Stössen in Form eines Hand- und Unterarmschutzes zu schaffen, der einfach anzulegen ist und der neben einer hohen Dauerfestigkeit einen optimalen Schutz für den abwehrenden Partner als auch ein elastisches Abfedern der Stösse und Schläge des aktiven Partners bewirkt.

Zur Lösung dieser Aufgabe ist daher erfindungsgemäss vorgesehen, dass der Hand- und Unterarmschutz aus einer zumindest den Hand-und Unterarmbereich allseitig umhüllenden Handpratze besteht, die einen angenähert quaderförmigen Grundkörper und eine in Längsrichtung durchgehende, zentrale Ausnehmung zur Aufnahme von Hand und Unterarm aufweist und die aus Polyurethen-Integralschaum gefertigt ist, und dass die zentrale Ausnehmung im Bereich ihres oberen Endes einen von einer Seite der Ausnehmung in ihren Querschnitt ragenden Steg mit einer seitlich anschliessenden Griffmulde zur Halterung der Handpratze aufweist.

Eine derartige Handpratze aus weichelastischem Material bietet einen optimalen Schutz, da sie einfach und sicher gehalten werden kann, und mit der Verletzungen von Unterarm und Griffhand sicher ausgeschlossen werden, da diese beiden Bereiche von der Handpratze umschlossen werden, da sie sich über die gesamte Handlänge erstreckt.

Dazu ist es zweckmässig, wenn die obere Kante des Griffsteges im vorgegebenen Abstand von der oberen Stirnseite der Handpratze endet.

Weiterhin sollte sie allseitig gerundete Kanten aufweisen und ihre Aussenflächen sollten schwach ballig gewölbt sein, um eine zusätzliche Verletzungsgefahr sicher auszuschliessen.

Um darüberhinaus sicher zu verhindern, dass sich Schweiss oder Schmutz auf der Oberfläche oder in den winzigen Poren festsetzen, kann die Handpratze mit einem festhaftenden, elastischen Lack versehen werden, der nach Benutzung der Handpratze einfach abzuwischen ist.

An Hand einer schematischen Zeichnung sind Aufbau und Wirkungsweise eines Ausführungsbeispiels nach der Erfindung näher erläutert, dabei zeigen
Fig. 1 eine Aufsicht auf eine Handpratze,
Fig. 2 einen Längsschnitt durch eine derartige Handpratze entsprechend der Schnittlinie 11-11 nach Fig. 1,
Fig. 3 eine Aufsicht auf die obere Stirnseite und
Fig. 4 eine Ansicht auf die untere Stirnseite der Handpratze.

Die in den Figuren insgesamt mit dem Bezugszeichen 1 versehene Handpratze besteht aus einem einstückig ausgeschäumten Formteil aus Polyurethan-Integralschaum. Der wesentliche Vorteil eines derartigen Integralschaumes besteht darin, dass er eine fast geschlossene Hautoberfläche hat, die während des Schäumvorganges eine verdichtete Randzone bildet, die sandwichartig in den zelligen Kern übergeht. Die dabei vorhandene regelmässige molekulare Vernetzung bewirkt eine aussergewöhnlich hohe Elastizität. Bei einer Verformung bzw. einem Aufprall nimmt der Polyurethan-Integralschaum die kinetische Energie auf und stellt sich nach der Entlastung völlig in seine ursprüngliche Form zurück. Dies wird dadurch erreicht, dass durch die geschlossene Zellstruktur und die nicht richtungsorientierten Zellwände sich ein Luftkissen-Bremseffekt einstellt, der eine Absorption der Stösse und eine optimale Rückfederung gewährleistet. Die massive Haut des Formteils, die sandwichartig in den zelligen Kern übergeht, entsteht bei dem formgeschäumten Werkstück in einem Arbeitsgang aus demselben Material.

Wie aus den Figuren zu ersehen ist, besteht die Handpratze aus einem angenähert quaderförmigen Grundkörper 1 mit allseitig stark gerundeten Kanten und Ecken. Ihre zweckmässige Länge beträgt etwa 30 cm, wobei sich insgesamt Länge zu Breite zu Dicke verhalten wie 3:2:1,5. Die Handpratze 1 weist ferner eine zentrale Ausnehmung 2 auf, deren in etwa elliptischer Querschnitt an der unteren Stirnseite 3 die Grösse zur Aufnahme des Unterarmes hat, wie auch aus der Ansicht gemäss Fig. 4 zu entnehmen ist. Nach innen zu verengt sich der Querschnitt geringfügig - wie insbesondere aus Fig. 2 zu ersehen ist.

Etwa im oberen Drittel der Ausnehmung 2 ragt von einer der flachen Seitenwände derselben mit schräg geneigtem Ansatz 4 ein Steg 5 in den Querschnitt der Ausnehmung 2, an den sich auf dessen der Ausnehmung abgewandten Seite eine Griffmulde 6 anschliesst. Der Steg 5 ist dabei durchgehend von der einen Schmalseite der Handpratze zur anderen Schmalseite ausgebildet, wie auch aus der Ansicht auf die obere Stirnseite 7 entsprechend Fig. 3 zu ersehen ist.

Zur festen Halterung der Handpratze umschliesst dann die in die Ausnehmung 2 eingeführte Hand den Steg 5 mit den Fingern, wobei die Fingerspitzen in der Griffmulde 6 liegen. Die Oberkante 8 des Steges 5 liegt zweckmässigerweise soweit unterhalb der oberen Stirnseite 7 der Handpratze 1, dass die Haltehand mit den in die Griffmulde 6 abgewinkelten Fingern noch voll innerhalb der Ausnehmung 2 liegt, so dass auch bei Schlägen auf die obere Stirnseite 7 die Hand voll geschützt ist.

Das gesamte Formstück aus Polyurethan-Integralschaum ist trotz seiner relativ dichten Oberfläche noch mit einem elastischen Lack überzogen, um auch die kleinsten Poren der Oberfläche zu schliessen. Damit wird neben einem besseren Finish verhindert, dass sich Schmutz oder Schweiss an der Oberfläche festsetzen können. Die Handpratze kann dann durch einfaches Abwaschen leicht gereinigt werden und ist somit stets einsatzbereit.

Die erfindungsgemässe Handpratze stellt damit einen idealen Hand- und Unterarmschutz für alle Sportler von Kampfsportarten dar, die mit Hand-und Faustschlägen und/oder Fussstössen kämpfen, wie beispielsweise beim Kontakt-Karate bis hin zum herkömmlichen Boxsport. Die Handpratze, die sicher und leicht geführt werden kann, ist dabei doppelseitig mit ihrer Vorder- und ihrer Rückseite für Schlag- und Stossübungen mit Händen und Füssen verwendbar und somit ein ideales Übungskissen zur Abwehr derartiger Schläge. Durch ihre Form und ihre Ausgestaltung können dabei weder Unterarm noch Griffhand verletzt werden.

## Patentansprüche

1. Hand- und Unterarmschutz zum Abfangen von Stössen bei Kampfsportarten, insbesondere bei Kontakt-Karate, welcher Schutz mindestens ein Unterarmbereich allseitig umhüllt und Polyurethanschaum aufweist, dadurch gekennzeichnet, dass der Schutz aus einer zumindest den Hand- und Unterarmbereich allseitig umhüllenden Handpratze besteht, die einen angenähert quaderförmigen Grundkörper (1) und eine in Längsrichtung durchgehende, zentrale Ausnehmung (2) zur Aufnahme von Hand und Unterarm aufweist, und die aus Polyurethan-Integralschaum gefertigt ist, und dass die zentrale Ausnehmung (2) im Bereich ihres oberen Drittels einen von einer Seite der Ausnehmung in ihren Querschnitt ragenden Steg (5) mit einer seitlich anschliessenden Griffmulde (6) zur Halterung der Handpratze (1) aufweist.

2. Hand- und Unterarmschutz nach Anspruch 1, dadurch gekennzeichnet, dass die obere Kante (8) des Steges (5) im vorgegebenen Abstand von der oberen Stirnseite (7) der Handpratze endet.

3. Hand- und Unterarmschutz nach Anspruch 1 oder 2, dadurch gekennzeichnet, dass er allseitig gerundete Kanten und Ecken aufweist.

4. Hand- und Unterarmschutz nach einem der Ansprüche 1 bis 3, dadurch gekennzeichnet, dass die Aussenflächen schwach ballig gewölbt sind.

5. Hand- und Unterarmschutz nach Anspruch 1 bis 4, dadurch gekennzeichnet, dass ein elastischer Lacküberzug auf der Aussen- und der Innenfläche vorgesehen ist.

## Revendications

1. Dispositif de protection de la main et de l'avant-bras, destiné à amortir les coups dans des sports de combat, notamment dans le karaté-contact, ce dispositif de protection enveloppant de tout côté au moins la région de l'avant-bras et comprenant de la mousse de polyuréthanne, caractérisé en ce que le dispositif de protection est constitué d'une manchette manuelle enveloppant de tout côté au moins la région de la main et de l'avant-bras, qui présente un corps de base (1 ) de forme sensiblement parallélépipédique et un évidement (2) central, continu dans la direction longitudinale de réception du bras et de l'avant-bras, et qui est fabriqué en mousse de polyuréthanne à peau intégrée, et en ce que l'évidement (2) central présente dans le tiers supérieur une nervure (5) faisant saillie dans sa section tranversale avec une cavité de prise (6) se raccordant latéralement pour tenir la manchette manuelle (1).

2. Dispositif de protection de la main et de l'avant-bras suivant la revendication 1, caractérisé en ce que le bord supérieur (8) de la nervure (5) se termine à une distance déterminée à l'avance du côté frontal supérieur (7) de la manchette.

3. Dispositif de protection de la main et de l'avant-bras suivant la revendication 1 ou 2, caractérisé en ce qu'il présente de tous côtés des bords et des sommets arrondis.

4. Dispositif de protection de la main et de l'avant-bras suivant l'une des revendications 1 à 3, caractérisé en ce que les surfaces intérieures sont incurvées en léger arrondi.

5. Dispositif de protection de la main et de l'avant-bras suivant l'une des revendications 1 à 4, caractérisé en ce que'un revêtement élastique en vernis est prévu sur la surface extérieure et sur la surface intérieure.

## Claims

1. A hand and underarm protector for absorbing blows in combative sports, particularly contact-karate, which protector at least surrounds the underarm area on all sides and has polyurethane foam, characterised in that the protector consists of a hand claw which surrounds at least the hand and underarm area on all sides, which claw has a substantially cuboid body (1) and a longitudinal central recess (2) for receiving the hand and underarm, and which is formed from polyurethane integral foam, and in that the central recess (2) has in its upper third region and on one side in its cross-section a projecting web (5) with a laterally adjacent recessed grip (6) for holding the hand claw (1).

2. A hand and underarm protector according to claim 1, characterised in that the upper edge (8) of the web (5) ends at a predetermined distance from the upperfrontface (7) of the hand claw.

3. A hand and underarm protector according to claim 1 or 2, characterised in that it has rounded edges and corners throughout.

4. A hand and underarm protector according to one of claims 1 to 3, characterised in that the outer surfaces are slightly curved in a convex manner.

5. A hand and underarm protector according to claims 1 to 4, characterised in that an elastic lacquer coating is provided on the outer and inner surfaces.
